# EUROPÄISCHE PATENTSCHRIFT

(11) **EP 0 123 956 B1**
(45) Veröffentlichungstag und Bekanntmachung des Hinweises auf die Patenterteilung: **10.08.1988**
(21) Anmeldenummer: 84103729.4
(22) Anmeldetag: 04.04.1984
(51) Int. Cl.: B24B 5/12, B24B 5/01

(54) **Rundschleifmaschine zum Aussen- und Innenschleifen mit NC-Steuerung**
Cylindrical grinding machine for external and internal grinding with a numerical control device
Rectifieuse cylindrique pour rectification intérieure et extérieure avec commande numérique

(30) Priorität: 05.04.1983 BG 60452/83
(43) Veröffentlichungstag der Anmeldung: 07.11.1984
(73) Patentinhaber: INSTITUT SA METALOREJESCHTI MASCHINI, Sofia (BG)
(72) Erfinder: Atanassov, Jivko Stoev, Dipl.-Ing., Sofia (BG); Garabedjan, Aram Dikran, Dipl.-Ing., Sofia (BG); Petrov, Peter Gantschev, Dipl.-Ing., Sofia (BG)
(74) Vertreter: Finck, Dieter, Dr.Ing.

(56) Entgegenhaltungen:
- CH-A- 452 384
- DD-A- 84 808
- DE-A- 3 151 883
- DE-C- 485 404
- DE-C- 704 586
- GB-A- 1 107 214
- US-A- 2 442 683

## Beschreibung

Die Erfindung betrifft eine NC-gesteuerte Rundschleifmaschine zum Außen- und Innenschleifen mit einem Maschinengrundkörper mit Längsführungen; einer Werkstückhalterung mit einem Werkstück-Spindelstock auf einem ersten Längsschlitten, der von den Längsführungen geführt wird; mit einer Außenschleifeinrichtung mit einem Außenschleifsupport und mit einer Innenschleifeinrichtung mit einem Querschlitten und einem zweiten Längsschlitten. Eine solche Maschine ist aus der DD-A-84 808 bekannt.

Bei der bekannten Maschine befindet sich die Schleifscheibe zum Innenschleifen auf dem zweiten Längsschlitten, der als Kurzhub-Längsschlitten seinerseits auf dem Innenschleif-Querschlitten angebracht ist. Zum Innenschleifen wird der erste Längsschlitten mit dem Werkstück an den Innenschleif-Querschlitten zugestellt, der Kurzhub-Längsschlitten führt dabei axiale Oszillationen zur Vergleichmäßigung des Schleifvorganges aus.

Dieser Aufbau hat zur Folge, daß Außen- und Innenflächen des Werkstückes nur getrennt voneinander an zwei verschiedenen, räumlich voneinander entfernten Positionen des ersten Längsschlittens rundgeschliffen werden können. Die Außen- und fnnenflächen des Werkstückes entstehen durch vVerschiedene Führungen, wodurch Nichtparallelitäten und Fehler in den Werkstückoberflächen auftreten. Außerdem ist die Arbeitsweise der bekannten Maschine aufgrund der getrennten Zustellung für Außen-und Innenschleifen und der Unmöglichkeit, Werkstücke mit kegeligen und zylindrischen Flächen in einem Arbeitsgang zu schleifen, langsam und umständlich, und eine Umstellung auf einen anderen Werkstücktyp erfordert in der Regel aufwendige manuelle Eingriffe.

Der Erfindung liegt die Aufgabe zugrunde, die Rundschleifmaschine der eingangs genannten Art so auszugestalten, daß sie schnell und genau ist, wobei auch Werkstücke mit zylindrischen und kegeligen Flächen mit einer Einspannung zu bearbeiten sein sollen und die Umstellung auf andere Werkstücke einfach sein soll.

Diese Aufgabe wird erfindungsgemäß dadurch gelöst, daß bei der genannten Rundschleifmaschine der zweite Längsschlitten auf den Längsführungen des Maschinengrundkörpers angeordnet ist, wobei der Innenschleif-Querschlitten auf dem zweiten Längsschlitten angebracht ist, daß sich zwischen dem ersten Längsschlitten und dem Werkstück-Spindelstock eine drehbare Platte befindet, und daß der Außenschleifsupport eine Einrichtung zur axialen Positionierung des bearbeiteten Werkstückes aufweist.

Dabei ist es aus der CH-A-452 384 bereits für eine einfache Außenrundschleifmaschine bekannt, den Werkstück-Spindelstock und damit das Werkstück zur Bearbeitung konischer Flächen bezüglich des Längsschlittens, auf dem sich der Spindelstock befindet, und bezüglich einer senkrecht dazu angeordneten Schleifscheibe schrägzustellen.

Im allgemeinen Stand der Technik sind außerdem Einrichtungen zur Axialpositionierung des Werkstückes bekannt, die jedoch auf einem Arbeitstisch oder dem Maschinengrundkörper der Rundschleifmaschine montiert sind, wodurch eine zusätzliche gesteuerte Koordinate zum Vorschub des Tasters der Einrichtung gegenüber der Werkstückachse erforderlich ist.

Die erfindungsgemäße Maschine hat den Vorteil, daß durch die Zustellung der Innenschleifeinrichtung an das Werkstück eine gleichzeitige Bearbeitung der inneren und äußeren Oberflächen des Werkstückes erfolgen kann. Dabei ist, da diese Zustellung auf derselben Längsführung erfolgt wie die Verschiebung des Werkstückes zum Außenschleifen, eine hohe Genauigkeit der Werkstück-Oberflächen erzielbar. Die drehbare Platte am Werkstück-Längsschlitten ermöglicht ein automatisches Bearbeiten verschiedener Oberflächen, insbesondere wenn sowohl konische als auch zylindrische Oberflächenabschnitte vorhanden sind, ohne daß manuelle Eingriffe nötig sind. Die Anbringung der Einrichtung zur Axialpositionierung am Außenschleifsupport erübrigt eine zusätzliche gesteuerte Koordinate dafür, wodurch wiederum die Genauigkeit der Arbeit der Maschine erhöht wird. Insgesamt können auf der erfindungsgemäßen Rundschleifmaschine Werkstücke verschiedensten Art ohne manuelle Umstellungen automatisch bearbeitet werden, wobei die Kinematik der sich bewegenden Maschinenteile sehr einfach ist.

Ein Ausführungsbeispiel der Rundschleifmaschine wird anhand der Zeichnung näher erläutert. Es zeigen:
Fig. 1 eine Gesamtansicht der Maschine von oben, aus der die gegenseitige Anordnung der Arbeitselemente ersichtlich ist;
Fig. 2 einen Längsschnitt der Maschine durch Spindelstock, Innenschleifsupport und die Vorrichtungen für deren Verschieben;
Fig. 3 ein Schema der parallelen Anordnung der Achsen des bearbeiteten Werkstücks und der Spindel zum Innenschleifen;
Fig. 4 ein Schema der Anordnung der Spindel zum Innenschleifen unter einem Winkel bezüglich der Achse des bearbeiteten Werkstücks,
Fig. 5 ein Schema der axialen Orientierung des zu bearbeitenden Werkstücks;
Fig. 6 ein Schema des Schleifens von äußeren mehrstufigen Oberflächen;
Fig. 7 ein Schema des Schleifens von inneren mehrstufigen Oberflächen;
Fig. 8 ein Schema des Schleifens einer inneren kegeligen Oberfläche;
Fig. 9 ein Schema des Schleifens einer äußeren kegeligen Oberfläche,
Fig. 10 ein Schema des Abrichtens der Scheiben zum Außen- und Innenschleifen.

Auf den Längsführungen eines Maschinengrundkörpers 1 (Fig. 1 und 2) sind ein linker Längsschlitten 2 und ein rechter Längsschlitten 3 montiert. Diese können mit Hilfe von zwei Mechanismen 4a, 4b gleicher Konstruktion längs des Körpers 1 in Bewegung gesetzt werden. Auf dem linken Längsschlitten 2 befindet sich eine drehbare Platte 5 mit einem hydraulischen Antriebszylinder 6 für das Schleifen von kegeligen (äußeren und inneren) Oberflächen. Das starre Befestigen und das Loslösen der drehbaren Platte 5 am bzw. vom linken Längsschlitten 2 erfolgt durch zwei hydraulische Verriegelungszylinder 7. Auf der drehbaren Platte 5 ist starr ein Spindelstock 8 mit einer Spindel 9 befestigt, an deren vorderen Ende ein Spannfutter 10 mit manueller, hydraulischer oder anderer Betätigungsart für das Anbringen eines zu bearbeitenden Werkstücks 11 angeordnet ist. An dem Spindelstock 8 ist auf der Höhe der Achse des Werkstücks 11 konsolenartig eine Abrichteinrichtung 12 für das Abrichten des Umfangs und der Stirnfläche einer Außenschleifscheibe 13 montiert. Auf den Querführungen, die auf dem rechten Längsschlitten 3 ausgebildet sind, ist ein Querschlitten 14 mit einer Vorrichtung 15 zum Quervorschub der Innenschleifscheibe angebracht. An der oberen Oberfläche des Querschlittens 14 ist eine Spindeleinheit 16 zum Innenschleifen montiert, die eine Spindel 17 zum Innenschleifen trägt. Die Anordnung der Spindel 17 kann entweder parallel zur Achse des bearbeiteten Werkstücks 11 (Fig. 3) oder unter einem Winkel a dazu (Fig. 4) erfolgen. An der seitlichen Oberfläche des rechten Längsschlittens 3 ist ein lineares Meßsystem 18 befestigt, das für ein fotoelektrisches Messen der Verschiebung des Querschlittens 14, an dem starr ein Gleitstück 19 angebracht ist, vorgesehen ist. An der oberen Oberfläche des Querschlittens 14 ist ein hydrautischer ZyHnder 20 befestigt, mit . dessen Hilfe das Zuführen und Abführen einer Verkleidung 21 einer Innenschleifscheibe 22 erfolgt. Auf den Längsführungen des Körpers 1 ist starr ein Schutzschild 23 montiert, der durch in den beiden Längsschlitten 2 und 3 ausgebildete Hohlräume verläuft. Auf der oberen Fläche des Schutzschilds 23 sind Einrichtungen 24 und 25 für eine aktive Kontrolle des Innenschleifens und des Außenschleifens sowie eine drehbare Abrichteinrichtung 26 für das Abrichten der Stirnfläche und des Umfangs der Innenschleifscheibe 22 angeordnet. An dem hinteren Teil des Körpers ist eine Stütze 27 befestigt, an deren oberen Teil, senkrecht oder unter einem Winkel von 60° in bezug auf die Achse des zu bearbeitenden Werkstücks 11, Querführungen 28 befestigt sind, auf denen ein Außenschleifsupport 29 mit einer Vorrichtung 30 zum Quervorschub der Außenschleifscheibe angebracht ist. Im vorderen Teil des Supports 29 sind eine Spindeleinheit 31 zum Außenschleifen und eine Einrichtung 32 zur axialen Positionierung des zu bearbeitenden Werkstücks 11 montiert. Die Spindeleinheit 31 kann am Support 29 in zwei Positionen montiert werden: senkrecht oder unter einem Winkel von 15 bis 20° in bezug auf die Querführungen 28. Die Anordnung der Spindeleinheit 31 zum Außenschleifen unter einem Winkel von 15 bis 20° erfolgt bei senkrechter Anordnung der Querführungen 28 in bezug auf die Achse des zu bearbeitenden Werkstücks 11, um ein gleichzeitiges Schleifen der zylindrischen Flächen und der Stirnflächen zu ermöglichen. Am linken Teil des Körpers 1 sind ein NC-Steuersystem 33 und ein Schaltschrank 34 befestigt. Die Position der drehbaren Platte 5 für das Schleifen von zylindrischen Oberflächen wird durch einen hinteren regulierbaren Anschlag 35 fixiert und die Position für das Schleifen von kegeligen Oberflächen durch einen vorderen regulierbaren Anschlag 36.

Die Wirkungsweise der Maschine ist wie folgt:

Am Anfang des Arbeitszyklusses erfolgt automatisch eine axiale Positionierung des zu bearbeitenden Werkstücks 11, wobei die Einrichtung 32 zur axialen Postionierung sich in der Arbeitsstellung auf der Höhe der Achse des zu bearbeitenden Werkstücks 11 befindet. Der Support 29 zum Außenschleifen wird entlang der Achse X1 zum zu bearbeitenden Werkstück 11 hin verschoben, bis der Fühler der Einrichtung 32 ein programmiertes Maß A für die entsprechende Stirnfläche erreicht (Fig. 5). Der linke Längsschlitten 2, der bis zu diesem Augenblick zwecks Befestigung des neuen zu bearbeitenden Werkstücks 11 in linker Endposition war, wird entlang der Achse Z1 nach rechts verschoben, bis ein Berührungssignal von der Einrichtung 32 abgegeben wird. Das Schleifen der äußeren zylindrischen Flächen und Stirnflächen des Werkstücks 11 (Fig. 6) erfolgt durch die Außenschleifscheibe 13 durch Querbewegung des Supports 29 entlang der Achse X1 und Bewegung des linken Längsschlittens 2 entlang der Achse Z1. Während des Außenschleifens befindet sich die Innenschleifscheibe 22 in rechter Endposition. Das Schleifen der inneren zylindrischen Flächen und Stirnflächen des Werkstücks 11 (Fig. 7) kann in zwei Arten erfolgen: Im ersten Fall dient eine Bewegung der rechten Längsschlittens 3 entlang der Achse Z2 nur dem Zuführen der Innenschleifscheibe 22 in die Arbeitsposition, dem Abrichten und einer Oszillation beim Einschneid-Innenschleifen. Das Innenschleifen erfolgt dabei durch die Innenschleifscheibe 22 durch Bewegung des Querschlittens 14 entlang der Achse X2 und Bewegung des linken Längsschlittens 2 entlang der Achse Z1. Im zweiten Fall erfolgt das Schleifen durch Längsbewegung des rechten Längsschlittens 3 und Bewegung des Querschlittens 14, nachdem vorher der linke Längsschlitten 2 das Werkstück 11 in Arbeitsposition gebracht hat. In beiden Fällen ist die Außenschleifscheibe 13 in hinterer Endposition.

Das Schleifen der inneren und äußeren kegeligen Oberflächen des zu bearbeitenden Werkstücks 11 erfolgt automatisch im Rahmen des Arbeitszyklusses nach vorherigem Drehen der Platte 5 bis zum vorderen regulierbaren Anschlag 36 (Fig. 8 und 9).

Das Abrichten der Stirnfläche und des Umfangs der Außenschleifscheibe 13 erfolgt durch die Abrichteinrichtung 12 bei Bewegungen entlang der Achsen X1 und Z1 (Fig. 10).

Das Abrichten der Stirnfläche und des Umfangs der Innenschleifscheibe 22 erfolgt durch die Abrichteinrichtung 26, nachdem diese von einer hydraulischen Vorrichtung 37 in Arbeitsposition gedreht wurde, bei Bewegungen entlang den Achsen X2 und Z2.

## Patentansprüche

NC-gesteuerte Rundschleifmaschine zum Außen- und Innenschleifen, mit einem Maschinengrundkörper (1) mit Längsführungen; einer Werkstückhalterung mit einem Werkstück-Spindelstock (8) auf einem ersten Längsschlitten (2), der von den Längsführungen geführt wird; mit einer Außenschleifeinrichtung mit einem Außenschleifsupport (29); und mit einer Innenschleifeinrichtung mit einem Querschlitten (14) und einem zweiten Längsschlitten (3);
dadurch gekennzeichnet, daß der zweite Längsschlitten (3) auf den Längsführungen des Maschinengrundkörpers (1) angeordnet ist, wobei der Inllenschleif-Querschlitten (14) auf dem zweiten Längsschlitten (3) angebracht ist; daß sich zwischen dem ersten Längsschlitten (2) und dem Werkstück-Spindelstock (8) eine drehbare Platte (5) befindet; und daß der Außenschleifsupport (29) eine Einrichtung (32) zur axialen Positionierung des bearbeiteten Werkstückes (11) aufweist.

## Revendications

Rectifieuse cylindrique à commande numérique pour la rectification extérieure et intérieure, comprenant un bâti de base de machine (1) muni de glissières longitudinales; un support de pièce comprenant lui-même une poupée porte-pièce (8) montée sur un premier chariot longitudinal (2) qui est guidé par les glissières longitudinales; un dispositif de rectification extérieure comportant un support de meule extérieure (29) et un dispositif de rectification intérieure comportant un chariot transversal (14) et un deuxième chariot longitudinal (3), caractérisée en ce que le deuxième chariot longitudinal (3) est monté sur les glissières longitudinales du bâti de base (1) de la machine, le chariot transversal de rectification intérieure (14) étant monté sur le deuxième chariot longitudinal (3), en ce qu'un plateau rotatif est interposé entre le premier chariot longitudinal (2) et la poupée porte-pièce (8) et en ce que le support de meule extéieure (29) présente un dispositif (32) pour le positionnement axial de la pièce usinée (11).

## Claims

Numerically controlled cylindrical grinding machine for external and internal grinding, having a machine base body (1) with longitudinal guides; a work piece mounting support with a work piece spindle stock (8) on a first longitudinal slide (2) which is guided by the longitudinal guides; having an external grinding device with an external grinding carriage (29); and having an internal grinding device with a cross slide (14) and a second longitudinal slide (3), characterised in that the second longitudinal slide (3) is arranged on the longitudinal guides of the machine base body (1), the internal grinding cross slide (14) being provided on the second longitudinal slide (3); in that a rotatable plate (5) is located between the first longitudinal slide (2) and the work piece spindle stock (8); and in that the external grinding carriage (29) has a device (32) for axially positioning the processed work piece (11).
